# EUROPÄISCHE PATENTSCHRIFT

(11) **EP 4 267 505 B1**
(45) Veröffentlichungstag und Bekanntmachung des Hinweises auf die Patenterteilung: **28.01.2026**
(21) Anmeldenummer: 21844337.2
(22) Anmeldetag: 23.12.2021
(51) Int. Cl.: B66B 5/02

(54) **AUFZUG**
ELEVATOR
ASCENSEUR

(30) Priorität: 24.12.2020 EP 20217227
(43) Veröffentlichungstag der Anmeldung: 01.11.2023
(73) Patentinhaber: INVENTIO AG, 6052 Hergiswil (CH)
(72) Erfinder: ANZINI, Juri, 6677 Moghegno (CH); PIFFERINI, Mirko, 6648 Minusio (CH); VILLA, Valerio, 22041 Colverde (IT)
(74) Vertreter: Inventio AG
(86) Internationale Anmeldenummer: PCT/EP2021/087475
(87) Internationale Veröffentlichungsnummer: WO 2022/136635

(56) Entgegenhaltungen:
- WO-A1-2020/127982
- DE-U1- 29 615 921
- US-A1- 2017 313 548

## Beschreibung

Die Erfindung betrifft einen Aufzug gemäss dem Oberbegriff des unabhängigen Anspruchs.

Es ist bei Aufzügen im Rahmen des Sonderbetriebs, das heisst in Notfällen bei Inbetriebnahme, bei Abnahme beziehungsweise bei Prüfung sowie bei Wartung und bei sonstigen vom Normalbetrieb abweichenden Betriebsarten der Aufzugsanlage notwendig für Fachpersonal, den Aufzug zu steuern. Hierzu bedarf es einem Aufzug mit entsprechenden Bedienelementen zum Steuern der einzelnen Funktionen des Aufzugs.

Aus dem Gebrauchsmuster DE 29615921 U1 ist eine Einrichtung bekannt geworden, mittels der Aufzugspassagiere im Notfall evakuiert werden können. Die Einrichtung ist vorgesehen für Aufzugsanlagen ohne Maschinenraum, bei welchen die Antriebseinheit im Schacht angeordnet ist. Falls die Aufzugskabine im Aufzugsschacht stecken bleibt, wird die Bremse manuell gelöst und die Aufzugskabine auf das nächstliegende Stockwerk gefahren. Die Betätigung der Bremse erfolgt mittels eines Bowdenzuges vom Stockwerk aus. Bei der Evakuation erfolgt die Bewegung der Aufzugskabine im stromlosen Zustand der Aufzugsanlage aufgrund des Ungleichgewichts zwischen der Aufzugskabine mit Last und dem Gegengewicht. Vorgesehen ist lediglich eine Batterie zur Speisung einer Signaleinrichtung, welche anzeigt, dass sich die Aufzugskabine auf dem Evakuationsstockwerk befindet.

Die US 2017/0313548 A1 offenbart ein Rettungsgerät für einen Aufzug. Das Rettungsgerät umfasst eine Bremssteuerungseinheit mit Eingangsklemmen für den Anschluss an eine Energieversorgung, Ausgangsklemmen zum Anschluss an eine Magnetisierungsspule einer elektromagnetischen Bremse, mindestens einen steuerbaren Bremsöffnungsschalter, der mindestens einem der Eingangsanschlüsse zugeordnet ist und in einem offenen Zustand die Stromzufuhr von der Energieversorgung zu der Magnetisierungsspule zu verhindern und in einem geschlossenen Zustand die Stromzufuhr von der Energieversorgung zur Magnetspule zu ermöglichen, ein Steuerkabel mit einem einem oder mehreren Steuersignaldrähten und einer Fernsteuerungstafel zum Betätigen des mindestens einen Bremsöffnungsschalters, wobei die Fernsteuerungstafel über das Steuerkabel mit der Bremsensteuereinheit gekoppelt ist.

Die WO 2020/127982 A1 offenbart ein Verfahren zum Bewegen einer Aufzugskabine eines Aufzugs zum Evakuieren von Passagieren aus der Aufzugskabine des Aufzugs im Falle eines Stromausfalls, in dem eine Bremse eine Höhenbewegung der Aufzugskabine blockiert, wobei das Verfahren folgende Schritte umfasst: Anlegen eines elektrischen Impulses oder mehrerer elektrischer Impulse an die Bremse der Aufzugskabine zum Lösen der Bremse und Freigeben der Höhenbewegung der Aufzugskabine, wobei die Bremse gelöst ist, solange der jeweilige elektrische Impuls an der Bremse anliegt; Bestimmen einer zurückgelegten Höhe, die die Aufzugskabine während des Anlegens des jeweiligen elektrischen Impulses zurückgelegt hat; Vergleichen der bestimmten zurückgelegten Höhe mit einer vorgegebenen Distanz; und Beenden des Anlegens des jeweiligen elektrischen Impulses an die Bremse, wenn die bestimmte zurückgelegte Höhe gleich der vorgegebenen Distanz oder grösser als die vorgegebene Distanz ist.

Ein Nachteil der bekannten Aufzüge liegt darin, dass die Evakuation durch die Vorrichtung starr vorgegeben ist.

Es ist die Aufgabe der vorliegenden Erfindung, einen Aufzug zu schaffen, welcher die Nachteile des Standes der Technik vermeidet und insbesondere einen Aufzug zu schaffen, bei welchem zwischen einer Mehrzahl von Betriebsarten gewählt werden kann.

Die Aufgabe wird durch einen Aufzug gemäss dem unabhängigen Anspruch gelöst.

Erfindungsgemäss umfasst der Aufzug einen Aufzugsschacht, eine in einem Aufzugsschacht verfahrbare Kabine, einen Antrieb zum Verfahren der Kabine, eine Bremse, welche vorzugsweise als Kabinenbremse ausgeführt ist, sowie eine Sicherheitssteuereinheit. Die Sicherheitssteuereinheit weist einen Eingang zur Auswahl einer Betriebsart auf. Die Sicherheitssteuereinheit ist ausgebildet wenigstens ein erstes Eingangssignal und ein zweites Eingangssignal am Eingang zu unterscheiden. Der Aufzug umfasst weiter eine Hauptschaltervorrichtung mit einem Schalter. Die Hauptschaltervorrichtung ist von ausserhalb des Schachts zugänglich. Die Hauptschaltervorrichtung und die Sicherheitssteuereinheit sind elektrisch verbunden. Der Schalter ist von mindestens einem ersten Zustand in einen zweiten Zustand schaltbar. Die Sicherheitssteuereinheit ist derart konfiguriert, dass sie in einer ersten Betriebsart arbeitet, wenn der Schalter in den ersten Zustand geschaltet ist. Die Sicherheitssteuereinheit ist derart konfiguriert, dass sie in einer zweiten Betriebsart arbeitet, wenn der Schalter in den zweiten Zustand geschaltet ist und die Sicherheitssteuereinheit das erste Eingangssignal am Eingang detektiert. Die Sicherheitssteuereinheit ist so konfiguriert, dass sie in einer dritten Betriebsart arbeitet, wenn der Schalter in den zweiten Zustand geschaltet ist und die Sicherheitssteuereinheit das zweite Eingangssignal am Eingang detektiert.

Vorteilhaft erweist sich, dass durch die Kombination eines Schalters mit wenigstens einem ersten und einem zweiten Zustand und einem ersten und einem zweiten Eingangssignal beispielsweise in dem zweiten Zustand des Schalters in Abhängigkeit des Eingangssignals zwei verschiedene Betriebsarten ausgeführt werden können. So kann der erste Zustand des Schalters unabhängig vom Eingangssignal beispielsweise einem Normalbetrieb zugeordnet sein, in welchem der Schalter eine Energieversorgung aus dem Gebäude ununterbrochen auf den Aufzug verbindet. Der zweite Zustand des Schalters kann einem Notfallbetrieb des Aufzugs zugeordnet sein, wobei im zweiten Zustand aufgrund der Detektion eines ersten oder zweiten Eingangssignals unterschiedliche Betriebsarten des Aufzugs abgerufen werden. So kann beispielsweise im zweiten Zustand des Schalters beim Detektieren des ersten Eingangssignals eine Betriebsart des Aufzugs ausgeführt werden, welche eine einfache Evakuation ermöglicht. Dies kann beispielsweise der Normalzustand des Aufzugs mit dem Schalter im zweiten Betriebszustand sein. In anderen Worten kann beispielsweise das erste Signal ein Nullsignal sein, das heisst einem Zustand entsprechen, in welchem kein Signal an dem Eingang anliegt. So wird ermöglicht, dass eine Person durch einfaches Umlegen des Schalters, das heisst Schalten des Schalters vom ersten Zustand in den zweiten Zustand, den Aufzug in eine Betriebsart überführen kann, in welcher eine Evakuation in vorgegebenen und eingeschränkten Rahmenbedingungen ermöglicht wird.

Beispielsweise kann die zweite Betriebsart eine Evakuation ohne zusätzliche Antriebsenergie erlauben. Während einer solchen Evakuation wird ausschliesslich ein Ungleichgewicht zwischen Kabine und Gegengewicht zur Bewegung der Kabine genutzt

Über das zweite Eingangssignal, welches beispielsweise ein vom Nullsignal verschiedenes, positives Spannungssignal ist, kann die zweite Betriebsart einfach, das heisst ohne das dazu ein weiterer Schalterzustand erforderlich ist, herbeigeführt werden. Dies ermöglicht einem Servicetechniker, beispielsweise über ein mobiles Gerät der Aufzugsteuerung mitzuteilen, dass er die Evakuation betreut, das heisst bei der Aufzugsanlage ist. Die Aufzugsteuerung kann nach Feststellen der Anwesenheit des Technikers das zweite Signal an den Eingang anlegen und so die dritte Betriebsart herbeiführen.

So kann eine Hauptschaltervorrichtung zur Verfügung gestellt werden, bei welcher eine ungeschulte Person ohne Identifizierung ausschliesslich durch Umlegen des Schalters eine einfache Evakuation durchführen kann, ohne dass die Gefahr besteht, dass diese Person durch eine Fehlmanipulation des Schalters in eine Evakuationsbetriebsart gerät, in welcher die Evakuation Wissen benötigt, die diese Person nicht hat. Es wird so ein Aufzug bereitgestellt, welcher auf einfach und sichere Art eine Evakuation durch ungeschultes Personal und gleichzeitig eine Evakuation durch eine Fachperson ermöglicht. So wird sichergestellt, dass die Wartezeit potenziell eingesperrter Person möglichst kurzgehalten wird.

In einer bevorzugten Ausführungsform ist der Schalter ferner in einen dritten Zustand schaltbar. In dem dritten Zustand unterbricht der Schalter eine Energieversorgung des Aufzugs. Bevorzugt ist der Schalter als Drehschalter ausgebildet.

Durch die Hauptschaltervorrichtung, wie vorangehend und im Folgenden beschrieben, wird ermöglicht, dass der Aufzug von ausserhalb des Schachtes von einem Normalbetrieb in den Evakuierungsbetrieb sowie in einen stromlosen Betrieb schaltbar ist. So wird ermöglicht, dass alle wesentlichen Betriebsarten einfach von einem zentralen Ort aus gewählt werden können.

Die Ausbildung des Schalters als Drehschalter erweist sich als vorteilhaft, da in einem Drehschalter einfach eine Mehrzahl von Schaltzuständen implementiert werden können.

In einer bevorzugten Ausführungsform ist der Schalter derart ausgeführt, dass der zweite Zustand ein instabiler Zustand ist.

Ein solcher Schalter ermöglicht es, dass der zweite Zustand, welcher die Evakuation des Aufzugs ermöglicht, nur dann aktiviert ist, wenn eine Person diesen Zustand aktiv wählt. Ein versehentliches Verbleiben in diesem Zustand wird durch das Zurückkippen des Schalters in einen vom zweiten Zustand verschiedenen Zustand verhindert. So kann sichergestellt werden, dass es nicht möglich ist, den Aufzug im Evakuierungsbetrieb, das heisst in der zweiten Betriebsart, zu betreiben, ohne dass eine Person in unmittelbarer Nähe der Hauptschaltervorrichtung ist. Dies erhöht die Sicherheit des Aufzugs.

In einer bevorzugten Ausführungsform ist die Hauptschaltervorrichtung öffenbar. Der Schalter kann nur von einem Zustand in einen anderen geschaltet werden, wenn die Hauptschaltervorrichtung geöffnet ist. Die Hauptschaltervorrichtung ist so ausgebildet, dass sie nur von einer autorisierte Person öffenbar ist.

Die Hauptschaltervorrichtung, wie vorangehend und im Folgenden beschrieben, ermöglicht so, sicherzustellen, dass zur Veränderung der Betriebsart die Hauptschaltervorrichtung zuerst von einer autorisierten Person geöffnet werden muss, bevor anschliessend über den Schalter die Betriebsart geändert werden kann. Die Hauptschaltervorrichtung bildet somit im geschlossenen Zustand eine Art mechanisches Schloss, welches die Verstellung der Betriebsart verunmöglicht.

In einer bevorzugten Ausführungsform ist die Hauptschaltervorrichtung abschliessbar. Bei abgeschlossener Hauptschaltervorrichtung der Schalter nicht mehr geschaltet werden kann.

In einer bevorzugten Ausführungsform ist in der ersten Betriebsart die Sicherheitssteuereinheit so ausgebildet, dass der Aufzug in einem Normalbetrieb betreibbar ist.

In einer bevorzugten Ausführungsform ist die Sicherheitssteuereinheit in einer zweiten Betriebsart so konfiguriert, dass sie ein automatisches gepulstes Notfallöffnen der Bremse (Pulsed Emergency Brake Opening (PEBO)) durchführen kann.

PEBO ist aus dem Stand der Technik, bspw. der JP2011195270A bekannt.

Es wird ermöglicht, dass in der zweiten Schalterstellung des Schalters, ohne Vorhandensein eines zweiten Eingangssignals ein automatisches gepulstes Lösen der Bremse stattfindet. Dadurch bewegt sich die Aufzugskabine in Abhängigkeit der Gewichtsverhältnisse im Aufzug mit einem gewissen Tempo in eine bestimmte Richtung. Durch das gepulste Öffnen und Schliessen der Bremse wird sichergestellt, dass auch bei einem grossen Ungleichgewicht die Kabine nicht unzulässig schnell beschleunigt wird. Beim automatischen PEBO wird die Kabine nach Erreichen des nächsten Stockwerks automatisch mithilfe einer Bremse blockiert, so dass eine sichere Position zum Evakuieren der gegebenenfalls in der Kabine festgesteckten Passagiere gegeben ist.

In dieser Betriebsart kann weiter ein automatischer Stopp der Evakuation bei Erreichen von gewissen Schwellwerten im Aufzugssystem fest vorgegeben sein. Beispielsweise kann die Evakuation bei Erreichen einer bestimmten Geschwindigkeit der Kabine gestoppt werden. Weiter kann auch das Zurücklegen einer bestimmten Distanz zu einem Stopp der Evakuation führen. Mit diesen Abbruchparametern wird dabei gewährleistet, dass die Evakuation auch ohne Dabeisein eines ausgebildeten Technikers sicher und nur in klar vorgegebenen Rahmenbedingungen ausgeführt werden kann.

In einer bevorzugten Ausführungsform ist die Sicherheitssteuereinheit in einer dritten Betriebsart derart konfiguriert, dass die Kabine manuell verfahrbar ist. Die Kabine wird vorzugsweise über ein Mobilgerät einer autorisierten Person verfahren.

Ein Mobilgerät der autorisierten Person kann in diesem Fall in einem ersten Schritt zur Generierung des zweiten Eingangssignals verwendet werden. Das Mobilgerät kann dazu beispielsweise eine NFC-Verbindung mit der Liftsteuerung aufbauen oder über das Internet und einen Server der Aufzugsanlage der Aufzugsteuerung den Auftrag geben, das zweite Eingangssignal zu generieren. So wird durch das Mobilgerät ermöglicht, dass im zweiten Schaltzustand des Schalters die dritte Betriebsart gewählt wird. Anschliessend kann in dieser dritten Betriebsart über ein GUI auf dem Mobilgerät die Kabine durch die autorisierte Person einfach verfahren werden. Dabei besteht die Möglichkeit, auf dem Mobilgerät auch die Position der Kabine im Schacht anzuzeigen, so dass die autorisierte Person jederzeit über die Position der Aufzugskabine informiert ist, ohne dass sie dazu Sicht in den Schacht benötigt. So wird ermöglicht, dass die autorisierte Person sich erst nach Identifizierung bei der Sicherheitssteuereinheit im manuellen Evakuationsbetrieb befinden kann. Gleichzeitig wird eine effiziente, intuitive und vergleichsweise sicherere Evakuierung der Aufzugskabine ermöglicht.

In einer bevorzugten Ausführungsform wird das zweite Eingangssignal an den Eingang angelegt, wenn die Sicherheitssteuereinheit eine Anwesenheit einer autorisierten Person in der Nähe des Aufzugs erkennt. Andernfalls wird das erste Eingangssignal an den Eingang angelegt.

In einer bevorzugten Ausführungsform wird die Anwesenheit einer autorisierten Person zumindest teilweise basierend auf einer Kommunikation mit einem Mobilgerät erkannt. Das Mobilgerät ist konfiguriert, eine eindeutige Identifikation des Aufzugs zu scannen. Die Identifikation ist vorzugsweise nur dann zugänglich, um von dem Mobilgerät gescannt zu werden, wenn die Hauptschaltervorrichtung geöffnet ist.

So wird eine Art zweistufiges Sicherheitskonzept implementiert. Eine Person kann sich nur dann als autorisiert ausweisen, wenn sie zuerst die Hauptschaltervorrichtung zu entriegeln (bspw. mit einem Schlüssel) vermag und anschliessend mit einem entsprechende Mobilgerät (mit der entsprechenden Software) die Identifikation scannt. Es ist in diesem Fall also sowohl das mechanische Öffnen der Hauptschaltervorrichtung als auch das digitale Einlesen der Identifikation nötig. Die Identifikation kann in einer Ausführungsform als Barcode oder QR-Code ausgeführt sein, welcher auf der Innenseite einer Klappe der Hauptschaltervorrichtung angebracht ist. So wird die Sicherheit des Evakuationsbetriebs des Aufzugs weiter erhöht.

In einer bevorzugten Ausführungsform weist die Hauptschaltervorrichtung ferner einen Stecker zum Verbinden einer Notstromversorgung mit dem Aufzug auf.

Es ist möglich, dass in einem Notfall die Energieversorgung des Gebäudes, welche über die Hauptschaltervorrichtung mit dem Aufzug verbunden ist, ausfällt. Eine Hauptschaltervorrichtung, welche, wie oben und im Folgenden beschrieben, einen Stecker zur Verbindung einer Notstromversorgung mit dem Aufzug aufweist, ermöglicht es in einem solchen Notfall, die Hauptenergieversorgung des Gebäudes temporär durch eine mobile Energieversorgung zu ersetzen, so dass dem Aufzug die nötige Energie zur Betreibung der Notfallfunktionen, das heisst insbesondere der Evakuierungsfunktionen, zur Verfügung gestellt werden kann.

Das Anbringen dieses Steckers in der Hauptschaltervorrichtung hat dabei den Vorteil, dass die autorisierte Person zur Evakuierung des Aufzugs die Notstromversorgung gleich da an den Aufzug anschliessen kann, wo sie sowieso den Evakuierungsbetrieb steuern muss. Es entfällt so zeitaufwendiges Hin- und Herlaufen Eine Notstromversorgungkann beispielsweise eine Batterie sein.

In einer bevorzugten Ausführungsform ist die Sicherheitssteuereinheit an der Kabine befestigt. Die Verbindung zwischen der Hauptschaltervorrichtung und der Sicherheitssteuereinheit ist vorzugsweise als sichere, vorzugsweise drahtgebundene, Verbindung ausgeführt.

Als sicher kann eine Verbindung, die beispielsweise den normierten Sicherheits-Integritäts-Level 1 (Safety Integrity Level, SIL1), bevorzugt SIL2 und besonders bevorzugt SIL3 nach IEC 61508 und/oder EN81-20 und/oder EN81-50 erfüllt, angeschaut werden.

Eine Hauptschaltervorrichtung, wie vorangehend und im Folgenden beschrieben, beinhaltet alle Komponenten, welche im Betrieb des Aufzugs von aussen, das heisst ausserhalb des Schachtes, zugänglich sein müssen. Eine Sicherheitssteuereinheit, welche mit dieser Hauptschaltervorrichtung elektrisch verbunden ist, muss deshalb nicht zugänglichen sein. Die Hauptschaltervorrichtung und die Verbindung der Hauptschaltervorrichtung mit der Sicherheitssteuereinheit ermöglicht es so, die Sicherheitssteuereinheit an einem Ort zu platzieren, an welchem sie die ihr sonst zugewiesenen Funktionen besonders effizient ausführen kann. Da die Sicherheitssteuereinheit in einer bevorzugten Ausführungsform auch die Bremse des Aufzugs, welche beispielsweise in Form von Kabinenbremsen ausgebildet sind, steuert und gegebenenfalls auch die Sicherheitsfunktionen der Kabinen und/oder Schachttüren überwacht und steuert, kann es vorteilhaft sein, diese Sicherheitssteuereinheit an der Kabine anzubringen. Übertragungsbedingte Verzögerungen der Signale von sicherheitsrelevanten Sensoren auf die Sicherheitssteuereinheit können so weitgehend minimiert werden, wodurch der Aufzug sicherer wird.

In einer bevorzugten Ausführungsform ist der Eingang konfiguriert ein drittes Eingangssignal zu detektieren. Die Sicherheitssteuereinheit ist konfiguriert, um in einer vierten Betriebsart zu arbeiten, wenn der Schalter in dem zweiten Zustand ist und die Sicherheitssteuereinheit das dritte Eingangssignal an dem Eingang detektiert. Die Sicherheitssteuereinheit ist in der vierten Betriebsart konfiguriert, eine Aufzugsbremse manuell zu lösen. Vorzugsweise ist die Sicherheitssteuereinheit in der vierten Betriebsart konfiguriert, um die Aufzugsbremse über einen Befehl, welchen sie von einem Mobilgerät einer autorisierten Person erhält, manuell zu lösen.

Ein drittes Eingangssignal ermöglicht es so, im zweiten Zustand des Schalters neben der zweiten Betriebsart und der dritten Betriebsart weiter eine vierte Betriebsart zur Verfügung zu stellen. So können in einem Schalterzustand aufgrund eines digital generierten Signals drei verschiedene Zustände, das heisst drei verschiedene Betriebsarten, zur Verfügung gestellt werden. Es wird so ermöglicht, den Evakuierungsbetrieb des Aufzugs in drei Abstufungen einzuteilen, wobei für die zweite und dritte Abstufung jeweils weitere Sicherheitsvorkehrungen zur Identifizierung der Person getroffen werden können, damit sichergestellt werden kann, dass diese weiteren Stufen der Evakuierung nur durch entsprechend autorisierte und geschulte Personen gewählt werden können. So wird sichergestellt, dass die sicherheitskritischen Evakuationsfunktionen ausschliesslich durch entsprechend geschultes Personal ausgeführt werden können. Es wird so die Notwendigkeit eines aufwendigen mechanischen Schalters mit mehreren Schlössern und Verriegelungsmöglichkeiten durch eine Kombination eines einfachen mechanischen Schalters und einer entsprechend ausgebildeten Sicherheitssteuereinheit ersetzt. Es wird damit des Weiteren verhindert, dass eine Person unwissend in einem falschen Zustand eines mechanischen Schalters versehentlich Evakuationsbefehle generiert, welche die Sicherheit der potenziell in der Kabine feststeckenden Passagieren gefährdet. Es kann über eine Anzeige auf dem Mobilgerät der Person jeweils vor der Ausführung der verlangten Evakuationsfunktion ein Hinweis angezeigt werden, welcher die Person warnt und ihr die Konsequenz der bevorstehenden Evakuationsfunktion aufzeigt. Die Sicherheit der Evakuation wird damit weiter verbessert.
- Fig. 1:: eine schematische Darstellung eines Aufzugs,
- Fig. 2:: eine schematische Darstellung einer Hauptschaltervorrichtung in einem geöffneten Zustand in einer Seitenansicht,
- Fig. 3:: die Hauptschaltervorrichtung in einem geöffneten Zustand in einer Frontansicht.

Fig. 1 zeigt einen Aufzug 2. Ein Teil des Aufzugs 2 ist in einer Frontansicht gezeigt, wobei dies durch die gestrichpunktete Linie angezeigt ist.

Der Aufzug 2 umfasst eine Kabine 6, welche entlang des Schachts 4 verfahrbar ist. Die Aufzugskabine 6 ist durch ein Tragmittel gehalten, wobei das Tragmittel beispielsweise ein Seil oder ein Riemen ist. Am anderen Ende ist das Tragmittel mit einem Gegengewicht verbunden. Das Tragmittel wird über einen Antrieb 8 angetrieben.

Die Kabine 6 umfasst eine Kabinentür zum Öffnen und Schliessen eines Zugangs zur Kabine 6. Auf der Kabine ist ebenfalls eine Sicherheitssteuereinheit 12 angebracht. Die Sicherheitssteuereinheit umfasst einen Eingang 14. Der Aufzug 2 umfasst weiter eine an der Kabine 6 angebrachte Kabinenbremse 10.

In diesem Ausführungsbeispiel umfasst der Aufzug 2 drei Stockwerke 42', 42", 42‴, wobei in Fig. 1 die Kabine 6 beim zweiten, das heisst mittleren, Stockwerk 42" kurz vor einer Halteposition ist. Im dritten Stockwerk 42‴ befindet sich eine Person 28, welche ein Mobilegerät 32 in der Hand hält. Auf diesem Stockwerk 42‴ ist in der Nähe der Tür unterhalb der Rufeingabeeinrichtung eine Hauptschaltervorrichtung 16 angebracht.

Die in der Figur gezeigte Position der Kabine 6 ein bisschen oberhalb des Stockwerks 42" ist eine Position, in welcher die Kabine 6 in einem Notfall, beispielsweise einem Stromausfall, ungewollt gestoppt worden ist. Die Person 28 ist ein Servicetechniker, der an den Aufzug 2 gekommen ist, um die Kabine auf ein Stockwerk 42 zu verfahren und dort die Passagiere, die gegebenenfalls in der Kabine 6 eingesperrt sind, zu evakuieren.

Dazu begibt sich die Person 28 auf das dritte Stockwerk 42‴, wo die Hauptschaltervorrichtung 16 vorhanden ist. Durch das Öffnen der Hauptschaltervorrichtung 16 und dem Umlegen des Schalters 18, welcher in der Hauptschaltervorrichtung 16 angebracht ist, sowie dem Mobilgerät 32 kann die berechtigte Person 28 die Aufzugskabine 6 im Schacht 4 verfahren. Durch die Hauptschaltervorrichtung und das mobile Gerät 32 kann die Person 28 dies tun, ohne dass sie Zugang zur Sicherheitssteuereinheit 12 auf der Kabine 6 benötigt und auch ohne, dass sie Sehkontakt mit der Kabine 6 haben muss, da auf dem Display des Mobilgeräts 32 alle evakuationsrelevante Information angezeigt werden.

Fig. 2 zeigt die Hauptschaltervorrichtung 16, welche einen Schalter 18 umfasst, der in dieser Ausführungsform als Drehschalter 26 ausgebildet ist. Die Hauptschaltervorrichtung 16 umfasst eine Klappe 44, welche in der Fig. 2 in einem geöffneten Zustand dargestellt ist. Die Hauptschaltervorrichtung 16 umfasst weiter einen Stecker 36, mit welchem eine externe Notfallstromversorgung mit dem Aufzug 2 (nicht gezeigt) verbunden werden kann. In Fig. 2 ist weiter ersichtlich, dass der Drehschalter 26 verschiedene Zustände einnehmen kann, wobei die Zustände am Drehrad des Drehschalters durch Noppen ausgebildet sind. Das Drehrad des Drehschalters kann so gedreht werden, dass sich der Zustand des Drehschalters ändert. Am Drehrad ist ein erster Zustand 20 dargestellt. Ebenfalls ist ein zweiter Zustand 22 ersichtlich.

Der Drehschalter 26 befindet sich in Fig. 2 im dritten Zustand 24 Der Drehschalter 26 weist in dem in Fig. 2 dargestellten Ausführungsbeispiel weiter einen vierten Zustand 25 auf.

Fig. 3 zeigt die Hauptschaltervorrichtung 16 in einer Frontansicht. Die Hauptschaltervorrichtung 16 ist wiederum in einem offenen Zustand gezeigt. Es ist die Klappe 44 erkennbar, in welcher auch ein Schloss 46 angebracht ist zum sicheren Verriegeln der Klappe 44 in einem geschlossenen. Ebenfalls auf der Klappe 44 erkennbar ist die Identifikation 39, welche in diesem Ausführungsbeispiel als QR-Code ausgeführt ist. Es wird aus der Fig. 3 klar, dass der QR-Code nur dann mit dem Mobilgerät (nicht gezeigt) gescannt werden kann, wenn sich die Klappe in einem offenen Zustand befindet. Dazu muss das Schloss 46 zuerst entriegelt werden. Weiter ist in Fig. 3 der Noppen 24 des Drehschalters 26 erkennbar, wobei sich der Drehschalter eben in diesem durch den Noppen 24 dargestellten dritten Zustand befindet. Auf der Klappe 44 ist seine Sperrvorrichtung 50 ausgebildet, welche bei geschlossener Klappe 44 eine Zustandsänderung des Drehschalters 26 verunmöglicht. Ebenfalls erkennbar ist der Stecker 36, welcher sich in Fig. 3 im selben Zustand wie in Fig. 2, nämlich in einem eingefahrenen Zustand, befindet. Der Schalter 26 kann beispielsweise mit einem Schraubenzieher aus der Hauptschaltervorrichtung herausgefahren werden, so dass bequem eine Notstromversorgung, beispielsweise eine Batterie an den Steckers 36 angehängt werden kann. In Fig. 3 ist auch die Verriegelungsvorrichtung 48 ersichtlich, welche um 90° herausgeklappt werden kann, so dass bei geschlossener Klappe 44 die Verriegelung aus der Klappe 44 heraussteht und durch das Anbringen eines Schlosses an der Verriegelung 48 das Öffnen der Klappe 44 auch bei geöffnetem Schloss 46 nicht mehr möglich ist.

Abschliessend ist darauf hinzuweisen, dass Begriffe wie "aufweisend", "umfassend" etc. keine anderen Elemente oder Schritte ausschliessen und Begriffe wie "eine" oder "ein" keine Vielzahl ausschliessen. Bezugszeichen in den Ansprüchen sind nicht als einschränkend anzusehen.

## Patentansprüche

1. Aufzug (2) mit
- einem Aufzugsschacht (4),
- einer in einem Aufzugsschacht (4) verfahrbaren Kabine (6),
- einem Antrieb (8) zum Verfahren der Kabine (6),
- einer Bremse (10), welche vorzugsweise als Kabinenbremse ausgeführt ist,
- einer Sicherheitsteuereinheit (12), wobei die Sicherheitsteuereinheit (12) einen Eingang (14) zur Auswahl einer Betriebsart aufweist, wobei die Sicherheitsteuereinheit (12) ausgebildet ist, um zumindest ein erstes Eingangssignal und ein zweites Eingangssignal am Eingang (14) zu unterscheiden,
- eine Hauptschaltervorrichtung (16) mit einem Schalter (18), wobei die Hauptschaltervorrichtung (16) von ausserhalb des Schachts (4) zugänglich ist, wobei die Hauptschaltervorrichtung (16) und die Sicherheitsteuereinheit (12) elektrisch verbunden sind,
- wobei der Schalter (18) von mindestens einem ersten Zustand (20) in einen zweiten Zustand (22) schaltbar ist,
**dadurch gekennzeichnet, dass** die Sicherheitsteuereinheit (12) derart konfiguriert ist, dass sie in einer ersten Betriebsart arbeitet, wenn der Schalter (18) in den ersten Zustand (20) geschaltet ist, in einer zweiten Betriebsart, wenn der Schalter (18) in den zweiten Zustand (22) geschaltet ist und die Sicherheitsteuereinheit (12) das erste Eingangssignal am Eingang (14) detektiert, und in einer dritten Betriebsart, wenn der Schalter (18) in den zweiten Zustand (22) geschaltet ist und die Sicherheitsteuereinheit (12) das zweite Eingangssignal am Eingang (14) detektiert.

2. Aufzug (2) nach Anspruch 1, wobei der Schalter (18) ferner in einen dritten Zustand (24) schaltbar ist, wobei in dem dritten Zustand (24) die Hauptschaltervorrichtung (16) eine Energieversorgung (28) des Aufzugs (2) unterbricht, wobei der Schalter (18) vorzugsweise ein Drehschalter (26) ist.

3. Aufzug (2) nach Anspruch 2, wobei der Schalter (18) derart ausgeführt ist, dass der zweite Zustand (22) ein instabiler Zustand ist.

4. Aufzug (2) nach einem der vorhergehenden Ansprüche, wobei die Hauptschaltervorrichtung (16) öffenbar ist, wobei die Hauptschaltervorrichtung (16) derart ausgebildet ist, dass der Schalter (18) nur dann von einem Zustand in einen anderen geschaltet werden kann, wenn die Hauptschaltervorrichtung (16) geöffnet ist, wobei die Hauptschaltervorrichtung (16) so ausgebildet ist, dass nur eine autorisierte Person (28) sie öffnen kann.

5. Aufzug (2) nach Anspruch 4, ist die Hauptschaltervorrichtung (16) abschliessbar ist, wobei bei abgeschlossener Hauptschaltervorrichtung (16) der Schalter (18) nicht mehr geschaltet werden kann.

6. Aufzug (2) nach einem der vorangehenden Ansprüche, wobei in der ersten Betriebsart die Sicherheitsteuereinheit (12) so ausgebildet ist, dass sie den Aufzug (2) in einem Normalbetrieb betreibar ist.

7. Aufzug (2) nach einem der vorhergehenden Ansprüche, wobei die Sicherheitsteuereinheit (12) in einer zweiten Betriebsart konfiguriert ist, um ein automatisches gepulstes Notfallöffnen der Bremse durchzuführen.

8. Aufzug (2) nach einem der vorangehenden Ansprüche, wobei die Sicherheitsteuereinheit (12) in einer dritten Betriebsart derart konfiguriert ist, dass die Kabine (6) manuell verfahrbar ist, vorzugsweise über ein Mobilgerät (32) einer autorisierten Person (28).

9. Aufzug (2) nach einem der vorangehenden Ansprüche, wobei das zweite Eingangssignal an den Eingang (14) angelegt wird, wenn die Sicherheitssteuereinheit (12) eine Anwesenheit einer autorisierten Person (28) in der Nähe des Aufzugs (2) erkennt, wobei andernfalls das erste Eingangssignal an den Eingang (14) angelegt wird.

10. Aufzug (2) nach Anspruch 9, wobei die Anwesenheit einer autorisierten Person (28) zumindest teilweise basierend auf einer Kommunikation mit einem Mobilgerät (32) erkannt wird, welches konfiguriert ist, um eine eindeutige Identifikation (34) auf dem Aufzug (2) zu scannen, wobei die Identifikation vorzugsweise nur zugänglich ist, um von dem Mobilgerät (32) gescannt zu werden, wenn die Hauptschaltvorrichtung (16) geöffnet ist.

11. Aufzug (2) nach einem der vorhergehenden Ansprüche, wobei die Hauptschaltvorrichtung (16) ferner einen Stecker (36) zum Verbinden einer Notstromversorgung (38) mit dem Aufzug (2) aufweist.

12. Aufzug (2) nach einem der vorangehenden Ansprüche, wobei die Sicherheitsteuereinheit (12) an der Kabine (6) befestigt ist und wobei die Verbindung zwischen der Hauptschaltervorrichtung (16) und der Sicherheitsteuereinheit (12) vorzugsweise als sichere, vorzugsweise drahtgebundene, Verbindung (40) ausgeführt ist.

13. Aufzug (2) nach einem der vorhergehenden Ansprüche, wobei der Eingang (14) konfiguriert ist, um ein drittes Eingangssignal zu detektieren, wobei die Sicherheitsteuereinheit (12) konfiguriert ist, um in einem vierten Betriebsart zu arbeiten, wenn der Schalter (18) in dem zweiten Zustand (22) ist und die Sicherheitsteuereinheit (12) das dritte Eingangssignal an dem Eingang (14) detektiert, wobei die Sicherheitsteuereinheit (12) in der vierten Betriebsart konfiguriert ist, eine Aufzugsbremse (10) manuell zu lösen, vorzugsweise über eine Mobilgerät (32) einer autorisierten Person (28).

## Claims

1. An elevator (2) with
- an elevator shaft (4),
- a car (6) movable in an elevator shaft (4),
- a drive (8) for moving the car (6),
- a brake (10) which is preferably designed as a car brake,
- a safety control unit (12), wherein the safety control unit (12) has an input (14) for the selection of an operating mode, wherein the safety control unit (12) is designed to distinguish between at least a first input signal and a second input signal at the input (14),
- a main switch device (16) comprising a switch (18), wherein the main switch device (16) is accessible from outside the shaft (4), wherein the main switch device (16) and the safety control unit (12) are electrically connected,
- wherein the switch (18) is switchable from at least one first state (20) to a second state (22), **characterized in that** the safety control unit (12) is configured such that it operates in a first operating mode when the switch (18) is switched to the first state (20), in a second operating mode when the switch (18) is switched to the second state (22) and the safety control unit (12) detects the first input signal at the input (14), and in a third operating mode when the switch (18) is switched to the second state (22) and the safety control unit (12) detects the second input signal at the input (14).

2. The elevator (2) according to Claim 1, wherein the switch (18) is further switchable to a third state (24), wherein in the third state (24) the main switch device (16) interrupts a power supply (28) to the elevator (2), wherein the switch (18) is preferably a rotary switch (26).

3. The elevator (2) according to Claim 2, wherein the switch (18) is designed such that the second state (22) is an unstable state.

4. The elevator (2) according to any one of the preceding claims, wherein the main switch device (16) can be opened, wherein the main switch device (16) is designed such that the switch (18) can only be switched from one state to another when the main switch device (16) is open, wherein the main switch device (16) is designed such that only an authorized individual (28) can open it.

5. The elevator (2) according to Claim 4, wherein the main switch device (16) can be locked, wherein when the main switch device (16) is locked, the switch (18) can no longer be switched.

6. The elevator (2) according to any one of the preceding claims, wherein the safety control unit (12) is designed such that in the first operating mode it can operate the elevator (2) in normal operation.

7. The elevator (2) according to any one of the preceding claims, wherein the safety control unit (12) is configured in a second operating mode to perform an automatic pulsed emergency brake opening.

8. The elevator (2) according to any one of the preceding claims, wherein the safety control unit (12) is configured such that in a third operating mode the car (6) can be moved manually, preferably via a mobile device (32) of an authorized individual (28).

9. The elevator (2) according to any one of the preceding claims, wherein the second input signal is applied to the input (14) when the safety control unit (12) detects a presence of an authorized individual (28) in the vicinity of the elevator (2), wherein otherwise the first input signal is applied to the input (14).

10. The elevator (2) according to Claim 9, wherein the presence of an authorized individual (28) is detected based at least in part on the basis of a communication with a mobile device (32) which is configured to scan a unique identification (34) on the elevator (2), wherein the identification is preferably only accessible to be scanned by the mobile device (32) when the main switching device (16) is open.

11. The elevator (2) according to any one of the preceding claims, wherein the main switching device (16) further comprises a plug (36) for connecting an emergency power supply (38) to the elevator (2).

12. The elevator (2) according to any one of the preceding claims, wherein the safety control unit (12) is mounted on the car (6) and wherein the connection between the main switch device (16) and the safety control unit (12) is preferably designed as a secure, preferably wired, connection (40).

13. The elevator (2) according to any one of the preceding claims, wherein the input (14) is configured to detect a third input signal, wherein the safety control unit (12) is configured to operate in a fourth operating mode when the switch (18) is in the second state (22) and the safety control unit (12) detects the third input signal at the input (14), wherein the safety control unit (12) is configured in the fourth operating mode to manually release an elevator brake (10), preferably via a mobile device (32) of an authorized individual (28).

## Revendications

1. Ascenseur automoteur (2) comprenant
- une cage d'ascenseur (4),
- une cabine (6) mobile dans une cage d'ascenseur (4),
- un entraînement (8) pour déplacer la cabine (6),
- un freinage (10) qui est de préférence conçu comme un freinage de cabine,
- une unité de commande de sécurité (12), l'unité de commande de sécurité (12) comportant une entrée (14) pour la sélection d'un mode de fonctionnement, l'unité de commande de sécurité (12) étant conçue pour distinguer au moins un premier signal d'entrée et un deuxième signal d'entrée au niveau de l'entrée (14),
un dispositif de commutation principal (16) comprenant un interrupteur (18), le dispositif de commutation principal (16) étant accessible depuis l'extérieur de la cage (4), le dispositif de commutation principal (16) et l'unité de commande de sécurité (12) étant reliés électriquement,
l'interrupteur (18) pouvant être commuté d'au moins un premier état (20) à un deuxième état (22), **caractérisé en ce que** l'unité de commande basée sur ordinateur (12) est configurée de telle sorte qu'elle fonctionne dans un premier mode de fonctionnement lorsque l'interrupteur (18) est commuté dans le premier état (20), dans un deuxième mode de fonctionnement lorsque le commutateur (18) est commuté dans le deuxième état (22) et que l'unité de commande basée sur ordinateur (12) détecte le premier signal d'entrée à l'entrée (14), et dans un troisième mode de fonctionnement lorsque le commutateur (18) est connecté au deuxième état (22) et que l'unité de commande basée sur ordinateur (12) détecte le deuxième signal d'entrée à l'entrée (14).

2. L'ascenseur automoteur (2) selon la revendication 1, dans lequel le commutateur (18) peut en outre être commuté dans un troisième état (24), dans lequel, dans le troisième état (24), le dispositif de commutation principal (16) interrompt une alimentation électrique (28) vers l'ascenseur automoteur (2), dans lequel le commutateur (18) est de préférence un commutateur rotatif (26).

3. L'ascenseur automoteur (2) selon la revendication 2, dans lequel le commutateur (18) est conçu de telle sorte que le deuxième état (22) est un état instable.

4. L'ascenseur automoteur (2) selon l'une quelconque des revendications précédentes, dans lequel le dispositif de commutation principal (16) peut être ouvert, dans lequel le dispositif de commutation principal (16) est conçu de telle sorte que le commutateur (18) ne peut être commuté d'un état à un autre que lorsque le dispositif de commutation principal (16) est ouvert, dans lequel le dispositif de commutation principal (16) est conçu de telle sorte que seule une personne autorisée (28) peut l'ouvrir.

5. L'ascenseur automoteur (2) selon la revendication 4, dans lequel le dispositif de commutation principal (16) peut être verrouillé, dans lequel, lorsque le dispositif de commutation principal (16) est verrouillé, le dispositif de commutation (18) ne peut plus être commuté.

6. Ascenseur (2) selon l'une quelconque des revendications précédentes, dans lequel l'unité de commande de sécurité (12) est conçue de telle sorte que, dans le premier mode de fonctionnement, elle peut faire fonctionner l'ascenseur (2) en mode normal.

7. Ascenseur (2) selon l'une quelconque des revendications précédentes, dans lequel l'unité de commande de sécurité (12) est configurée dans un deuxième mode de fonctionnement pour effectuer un déblocage automatique pulsé du frein de secours.

8. L'ascenseur (2) selon l'une quelconque des revendications précédentes, dans lequel l'unité de commande de sécurité (12) est configurée de telle sorte que, dans un troisième mode de fonctionnement, la cabine (6) peut être déplacée manuellement, de préférence via un dispositif mobile (32) d'une personne autorisée (28).

9. L'ascenseur automoteur (2) selon l'une quelconque des revendications précédentes, dans lequel le deuxième signal d'entrée est appliqué à l'entrée (14) lorsque l'unité de commande de sécurité (12) détecte la présence d'une personne autorisée (28) à proximité de l'ascenseur (2), dans lequel, sinon, le premier signal d'entrée est appliqué à l'entrée (14).

10. Ascenseur automoteur (2) selon la revendication 9, dans lequel la présence d'une personne autorisée (28) est détectée au moins en partie sur la base d'une communication avec un dispositif mobile (32) qui est configuré pour scanner une identification unique (34) sur l'ascenseur (2), dans lequel l'identification n'est de préférence accessible pour être scannée par le dispositif mobile (32) que lorsque le dispositif de commutation principal (16) est ouvert.

11. L'ascenseur automoteur (2) selon l'une quelconque des revendications précédentes, dans lequel le dispositif de commutation principal (16) comprend en outre une fiche (36) pour connecter une alimentation électrique de secours (38) à l'ascenseur automoteur (2).

12. L'ascenseur automoteur (2) selon l'une quelconque des revendications précédentes, dans lequel l'unité de commande de sécurité (12) est montée sur la cabine (6) et dans lequel la connexion entre le dispositif de commutation principal (16) et l'unité de commande de sécurité (12) est de préférence conçue comme une connexion sécurisée, de préférence câblée (40).

13. L'ascenseur (2) selon l'une quelconque des revendications précédentes, dans lequel l'entrée (14) est configurée pour détecter un troisième signal d'entrée, dans lequel l'unité de commande de sécurité (12) est configurée pour fonctionner dans un quatrième mode de fonctionnement lorsque le commutateur (18) est dans le deuxième état (22) et que l'unité de commande de sécurité (12) détecte le troisième signal d'entrée à l'entrée (14), dans lequel l'unité de commande de sécurité (12) est configurée dans le quatrième mode de fonctionnement pour libérer manuellement un freinage d'ascenseur (10), de préférence via un dispositif mobile (32) d'une personne autorisée (28).
